# EUROPÄISCHE PATENTSCHRIFT

(11) **EP 1 926 949 B1**
(45) Veröffentlichungstag und Bekanntmachung des Hinweises auf die Patenterteilung: **17.05.2017**
(21) Anmeldenummer: 06793148.5
(22) Anmeldetag: 01.09.2006
(51) Int. Cl.: F25D 23/02, E05D 5/06, E05D 7/02

(54) **GEHÄUSE FÜR EIN HAUSHALTSGERÄT**
HOUSING FOR A DOMESTIC APPLIANCE
CARCASSE D'APPAREIL MÉNAGER

(30) Priorität: 12.09.2005 DE 202005014376 U
(43) Veröffentlichungstag der Anmeldung: 04.06.2008
(62) Teilanmeldung aus: 09009645.4
(73) Patentinhaber: BSH Hausgeräte GmbH, 81739 München (DE)
(72) Erfinder: BORMANN, Marietta, 89522 Heidenheim (DE); DIEBOLD, Jürgen, 89568 Hermaringen (DE)
(86) Internationale Anmeldenummer: PCT/EP2006/065926
(87) Internationale Veröffentlichungsnummer: WO 2007/031416

(56) Entgegenhaltungen:
- CH-A- 550 921
- DE-A1- 3 836 909
- DE-A1- 4 203 117
- DE-U1- 29 718 079
- GB-A- 339 813
- GB-A- 2 410 059
- JP-A- 8 296 952
- US-A1- 2002 023 311

## Beschreibung

Die vorliegende Erfindung betrifft ein Gehäuse für ein Haushaltsgerät, insbesondere einen Kühl- oder Gefrierschrank, mit einem Korpus, einer Tür und einem Scharnier, das benachbart zu einer Kante des Korpus angeordnet ist und Korpus und Tür verbindet.

Einfache für die Aufhängung einer Haushaltsgerätetür verwendete Scharniere haben im allgemeinen einen Scharnierbolzen, der von oben oder unten in eine Lagerhülse der Tür eingreift und so eine Schwenkachse der Tür festlegt, und einen Arm, über den der Scharnierbolzen fest mit dem Korpus verbunden ist. Dieser Arm ist von außen sichtbar, was als störend empfunden wird.

Es wäre zwar an sich denkbar, ein solches Scharnier hinter einem fest mit der Tür zusammenhängenden Gehäuse zu verbergen, doch würde ein solches Gehäuse die Bewegungsfreiheit der Tür beschränken, oder es müsste mit einem - ästhetisch ebenfalls unbefriedigenden - seitlichen Schlitz versehen sein, durch den sich der Arm im geöffneten Zustand der Tür erstrecken kann.

Aus GB 2 410 059 A ist ein Gehäuse für ein Haushaltsgerät nach dem Oberbegriff des Anspruchs 1 bekannt. Ein Arm des Scharniers, das Korpus und Tür dieses Gehäuses verbindet, setzt sich zusammen aus einem Winkelstück mit unregelmäßig geformten Rändern und einem in dem Winkelstück befestigten Zapfen, der in eine Aufnahme der Tür eingreift. Ähnliche Gehäuse sind ebenfalls aus DE 42 03 117 A1 und JP 8 296952 A bekannt. Die Aufgabe der Erfindung ist, ein Gehäuse für ein Haushaltsgerät mit bei geschlossener Tür verborgenem Scharnier zu schaffen, das einfach aufgebaut ist.

Die Aufgabe wird gelöst durch ein Gehäuse mit den Merkmalen des Anspruchs 1.Die Tür umfasst ein Mittelstück und obere und untere Abschlussstücke, die einen Hohlraum des Mittelstücks verschließen. Dann ist die Aussparung vorteilhaft an wenigstens einem der Abschlussstücke gebildet. Die Abschlussstücke sind einfach und preiswert aus Kunststoff spritzgeformt. Die Aussparung, die den Arm des Scharniers aufnimmt, erstreckt sich vorzugsweise über im wesentlichen die gesamte Breite der Tür. So ist es möglich, den Arm des Scharniers je nach Bedarf benachbart zur rechten oder linken Seitenfläche des Korpus zu montieren und im einen wie im anderen Falle in die Aussparung eingreifen zu lassen.

Alternativ können auch zwei Aussparungen jeweils zu entgegengesetzten Seitenflanken der Tür benachbart an der Tür gebildet sein, von denen wahlweise eine den Arm aufnimmt.

Der Arm kann in der Draufsicht in etwa Z-förmig sein, mit von dem Mittelabschnitt in entgegengesetzte Richtungen abstehenden Endabschnitten, oder U-förmig, mit in eine gleiche Richtung abstehenden Endabschnitten. Bevorzugt ist die U-Form, da dort der zweite Endabschnitt den ersten weitgehend verbirgt.

Um einen solchen U-förmigen Arm am Korpus mit Hilfe eines Befestigungsmittels montieren zu können, das durch eine Bohrung des ersten Abschnitts hindurch in den Korpus eingreift,
ist der zweite Endabschnitt zweckmäßigerweise mit einer der Bohrung gegenüberliegenden Öffnung versehen, durch die hindurch das Befestigungsmittel und/oder ein Werkzeug zu seiner Handhabung eingeführt werden kann.

Vorzugsweise ist der erste Endabschnitt des Arms in einer Aussparung des Korpus formschlüssig aufgenommen. Eine solche Aussparung erleichtert zum einen die exakte Platzierung des Arms; zum anderen kann sie zum festen Sitz des Arms beitragen und/oder dessen Position ungeachtet eventueller Toleranzen zwischen dem ersten Endabschnitt und dem Befestigungsmittel exakt definieren.

Um die Achse festzulegen, kann das den Arm bildende Stück Flachmaterial an einem Ende des Arms zu einer Hülse gerollt sein. Diese Hülse kann einen Lagerzapfen fest oder drehbar aufnehmen.

Um die Belastbarkeit des Arms zu erhöhen, kann jeweils in einem gekrümmten Bereich des Arms eine Sicke geformt sein.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine schematische perspektivische Ansicht eines Kältegeräts, an dem die vorliegende Erfindung verwirklicht ist, mit geschlossener Tür;
- Fig. 2: eine perspektivische Ansicht des Kältegeräts mit offener Tür;
- Fig. 3: eine auseinandergezogene Ansicht einer oberen vorderen Ecke des Korpus des Kältegeräts, eines Arms und eines Lagerzapfens für die drehbare Aufhängung einer Tür;
- Fig. 4: einen horizontalen Schnitt durch eine vordere rechte Ecke des Kältegerätegehäuses bei geschlossener Tür;
- Fig. 5: einen zu Fig. 4 analogen Schnitt bei offener Tür;
- Fig. 6: einen vertikalen Schnitt entlang der Linie VI-VI aus Fig. 5; und
- Fig. 7: eine schematische perspektivische Ansicht einer zweiten Ausgestaltung des Kältegeräts mit geöffneter Tür.

Fig. 1 zeigt als Ausführungsbeispiel für ein erfindungsgemäßes Haushaltsgerät einen Kühlschrank in Standbauweise mit einem Korpus 1 und einer Tür 2, die an dem Korpus um eine Achse 3 schwenkbar angelenkt ist. Die Achse 3 verläuft durch die Tür 2 benachbart zu einer in Fig. 1 dem Betrachter zugewandten Seitenfläche 4 des Korpus 1.

Die Tür ist aufgebaut aus einem oberen und einem unteren Abschlussstück 5 bzw. 6, das jeweils einteilig aus Kunststoff spritzgeformt ist, und einem Mittelstück 7. Das Mittelstück 7 hat eine aus einem gebogenen Blech geformte Außenwand und eine aus Kunststoff geformte Innenwand, die an ihren vertikalen Wänden miteinander verbunden sind und die einen oben und unten durch die Abschlussstücke 5, 6 verschlossenen, mit isolierendem Schaummaterial ausgefüllten Hohlraum begrenzen.

Die Oberseite des Korpus 1 befindet sich in gleicher Höhe wie die des oberen Abschlussstücks 5. In eine dem Korpus 1 zugewandte Einbuchtung des oberen Abschlussstücks 5 greift ein Vorsprung 8 des Korpus 1 ein, an dessen in Fig. 1 verdeckter Vorderseite Anzeigen und Bedienelemente des Kühlschranks angeordnet sind.

Ein Scharnier, das Korpus 1 und Tür 2 miteinander verbindet und die Achse 3 festlegt, ist jeweils zwischen dem oberen bzw. unteren Abschlussstück 5, 6 und dem Korpus 1 verborgen.

Fig. 2 zeigt den Kühlschrank der Fig. 1 bei geöffneter Tür. Ein Stück des der Tür 2 zugewandten vorderen Rahmens 9 des Korpus 1 liegt hier frei, und der Vorsprung 8 ist deutlich zu erkennen. Das Scharnier ist auch hier weitestgehend verborgen, lediglich eine an dem Rahmen 9 anliegende Spitze eines Scharnierarms 10 ist zu sehen.

Fig. 3 zeigt eine auseinandergezogene perspektivische Ansicht einer Ecke des Korpus 1 und des Scharnierarms 10. Der Arm 10 ist aus einem hochkant orientierten Streifen kräftigen Blechs geformt und durch zwei in etwa rechte Winkel 11 in drei Abschnitte, einen an dem vorderen Rahmen 9 zu montierenden ersten Endabschnitt 12, einen parallel zu dem Endabschnitt 12 in einem Abstand von dem Rahmen 9 verlaufenden zweiten Endabschnitt 13 und einen Verbindungsabschnitt 14 gegliedert, der die Endabschnitte 12, 13 miteinander verbindet. Der Endabschnitt 13 ist an seinem freien Ende längsgeschlitzt, und Zungen oberhalb und unterhalb des Schlitzes 15 sind zu einer Hülse 16 aufgerollt.

Eine Vertiefung 17 am vorderen Rahmen nimmt den ersten Endabschnitt 12 formschlüssig auf. Am Boden der Vertiefung 17 sind zwei Gewindelöcher 18 zu erkennen, die vorgesehen sind, um (nicht dargestellte) Schrauben aufzunehmen, die sich durch Bohrungen 19 im ersten Endabschnitt 12 erstrecken und diesen in die Vertiefung 17 hineingedrückt halten. Da der Umriss der Vertiefung 17 exakt formschlüssig mit der Form des ersten Endabschnitts 12 zusammenpasst, kann der Arm 10 schnell und ohne Maß zu nehmen an einer exakt vorgegebenen Position des Rahmens 9 befestigt werden. Infolge des formschlüssigen Eingriffs des Endabschnitts 12 in die Vertiefung 17 ist die Genauigkeit der Positionierung auch nicht beeinträchtigt, wenn der Durchmesser der Bohrungen 19 größer ist als der der durch sie verlaufenden Schrauben. Vertiefungen 17 befinden sich an allen vier Ecken des Rahmens 9.

Von den zwei Bohrungen 19 des Endabschnitts 12 liegt eine einer kreisrunden Öffnung 21 und die andere dem Schlitz 15 des Endabschnitts 13 gegenüber. Durch die Öffnung 21 bzw. den Schlitz 15 hindurch können jeweils die einzelnen Schrauben in die Bohrungen 19 und die Gewindelöcher 18 eingeführt werden. Zum Befestigen der Schrauben kann auch ein Schraubenzieher oder dgl. die Öffnung 21 bzw. den Schlitz 15 passieren.

In Höhe der Winkel 11 sind zur Versteifung jeweils zwei Sicken 20 in den Arm 10 geprägt.

Ein zum Einführen in die Hülse 16 vorgesehener Scharnierbolzen ist mit 22 bezeichnet. Der Scharnierbolzen hat die Form eines zylindrischen Stifts, der durch einen umlaufenden Steg 23 in einen in die Hülse 16 eingreifenden oberen Abschnitt 24 und einen unteren Abschnitt 25 gegliedert ist. Bei dem hier betrachteten Ausführungsbeispiel ist der obere Abschnitt 24 drehfest in den Hülsen 16 aufgenommen, und der untere Abschnitt 25 greift drehbar in eine (nicht dargestellte) Scharnierhülse der Tür 2 ein. Denkbar wäre aber auch, den Scharnierbolzen 22 in der Tür drehfest zu verankern und in den Hülsen 16 drehbar zu machen, oder eine Drehbarkeit des Scharnierbolzens 22 sowohl gegenüber dem Arm 10 als auch der Tür 2 zuzulassen.

Fig. 4 zeigt einen horizontalen Schnitt durch die obere rechte Ecke des Korpus 1 und der Tür 2 in Höhe des Arms 10. Das Abschlussstück 5 weist an seiner dem Rahmen 9 zugewandten Rückseite eine geräumige Aussparung 26 auf, in die der Arm 10 eingreift. Der Arm 10 begrenzt eine Ausnehmung 27, die zu der Seitenfläche 4 hin offen ist. Eine Seitenwand 28 des Abschlussstücks 5 verläuft vor der Ausnehmung 27 her und ist im wesentlichen bündig mit der Seitenfläche 4.

Der Abstand zwischen dem vorderen Rahmen 9 und dem ihm zugewandten Ende 29 der Seitenwand 28 ist so gewählt, dass, wenn die Tür 2 um die von dem Scharnierbolzen 22 definierte Achse in die in Fig. 5 gezeigte Stellung aufgeschwenkt wird, auf seiner durch einen Pfeil 30 bezeichneten Bahn soeben nicht den Rahmen 9 berührt. In der aufgeschwenkten Stellung greift die Seitenwand 28 tief in die Ausnehmung 27 des Arms ein. Maximale Öffnungswinkel der Tür von weit über 90 Grad sind mit der in den Fig. gezeigten Geometrie ohne weiteres erreichbar. Noch größere Öffnungswinkel sind realisierbar, wenn der Endabschnitt 13 nicht geradlinig, wie in den Figuren gezeigt, sondern nach vorn gewölbt ausgeführt ist.

Fig. 6 zeigt einen vertikalen Schnitt durch den oberen Bereich der Tür 2 in Höhe der Linie VI-VI aus Fig. 5. Das Abschlussstück 5 ist hier aus zwei Formteilen, einem unteren Teil 31 und einem oberen Teil 32 zusammengefügt. Das obere Teil 32 ist im wesentlichen plattenförmig mit an seiner Unterseite abstehenden Verankerungsstiften 33, die reibschlüssig in Sacklöcher 34 des unteren Teils 31 eingreifen. Das untere Teil 31 hat eine Bodenplatte 38, die den mit (in der Fig. nicht gezeigtem) Isolierschaum ausgefüllten Hohlraum 35 des Mittelstücks 7 abschließt. Vorder- und Rückwand 36, 37 des Mittelstücks 7 liegen an einem von der Bodenplatte 38 abstehenden Steg 39 an. Eine Scharnierhülse 40, die den unteren Abschnitt 25 des Scharnierbolzens 22 aufnimmt, ist einteilig in der Bodenplatte 38 ausgeformt und greift in den Hohlraum 35 des Mittelstücks 7 ein.

Die Aussparung 26 erstreckt sich über die gesamte Breite der Tür, von der einen Seitenwand 28 des Abschlussstücks 5 zur spiegelsymmetrisch gegenüberliegenden. Benachbart zu dieser gegenüberliegenden Seitenwand ist eine zweite, nicht gezeigte Scharnierhülse 40 ausgeformt, um einen Anschlagwechsel der Tür zu ermöglichen.

Fig. 7 zeigt eine leicht abgewandelte Ausgestaltung des erfindungsgemäßen Kühlschranks mit offener Tür 2. Hier erstreckt sich eine Arbeitsplatte 41 oberhalb der Tür, und in geschlossener Stellung der Tür 2 ist der vordere Rand der Arbeitsplatte 41 bündig mit der Außenseite des oberen Abschlussstücks 5. Aussparungen 26, von denen eine einen Scharnierarm aufnimmt, sind hier jeweils symmetrisch zueinander an den Seiten des Abschlussstücks 5 gebildet und voneinander durch einen hohlen Block 42 getrennt. Der Block 42 kann nach unten, zum Hohlraum des Mittelstücks 7 hin, offen sein, so dass er beim Ausfüllen des Mittelstücks7 mit Isolierschaum mit ausgefüllt wird und zur Isolation des Kühlschranks beiträgt. Da zwischen der Oberkante der Tür 2 und der Arbeitsplatte 41 kein Zwischenraum benötigt wird, um darin ein Scharnier unterzubringen, kann der Abstand zwischen beiden sehr gering gemacht werden.

## Patentansprüche

1. Gehäuse für ein Haushaltsgerät, mit einem Korpus, einer Tür und einem Scharnier, das benachbart zu einer Seitenfläche (4) des Korpus (1) angeordnet ist und Korpus (1) und Tür (2) verbindet, wobei die Tür (2) eine dem Korpus (1) zugewandte erste Aussparung (26) aufweist, das Scharnier einen mit dem Korpus (1) fest verbundenen und in die Aussparung (26) eingreifenden Arm (10) umfasst, an dem eine Achse des Scharniers festgelegt ist, und an dem Arm (10) eine der Seitenfläche (4) zugewandte Ausnehmung (27) gebildet ist, in die in geöffneter Stellung der Tür (2) eine Seitenwand (28) der ersten Aussparung (26) eingreift, **dadurch gekennzeichnet, dass** der Arm (10) aus einem um die Ausnehmung (27) herumgeformten hochkant orientierten Blechstreifen gebildet ist, dass die Tür (2) ein Mittelstück (7) und aus Kunststoff spritzgeformte obere und untere Abschlussstücke (5, 6) umfasst, die einen Hohlraum (35) des Mittelstücks (7) verschließen, und dass die Aussparung (26) an wenigstens einem der Abschlussstücke (5, 6) gebildet ist.

2. Gehäuse nach Anspruch 1, **dadurch gekennzeichnet, dass** die Aussparung (26) sich über im wesentlichen die gesamte Breite der Tür (2) erstreckt.

3. Gehäuse nach einem der Ansprüche 1, **dadurch gekennzeichnet, dass** die Tür eine zweite Aussparung (26) aufweist, und dass die zwei Aussparungen (26) zu entgegengesetzten Seitenflanken der Tür (2) benachbart sind.

4. Gehäuse nach einem der vorhergehenden Ansprüche, **dadurch gekennzeichnet, dass** der Arm (10) einen an der Vorderseite (9) des Korpus (1) anliegend befestigten ersten Endabschnitt (12), einen von der Vorderseite (9) abstehenden Mittelabschnitt (14) und einen sich vor der Vorderseite (9) erstreckenden zweiten Endabschnitt (13), an dem die Achse festgelegt ist, umfasst.

5. Gehäuse nach Anspruch 4, **dadurch gekennzeichnet, dass** der Arm (10) U-förmig ist.

6. Gehäuse nach Anspruch 5, **dadurch gekennzeichnet, dass** wenigstens ein Befestigungsmittel durch eine Bohrung (19) des ersten Endabschnitts (12) hindurch in den Korpus (1) eingreift, und dass der Bohrung (19) eine Öffnung (21, 15) des zweiten Endabschnitts (13) gegenüberliegt.

7. Gehäuse nach Anspruch 4, 5 oder 6, **dadurch gekennzeichnet, dass** der erste Endabschnitt (12) in einer Aussparung (17) des Korpus (1) formschlüssig aufgenommen ist.

8. Gehäuse nach einem der vorhergehenden Ansprüche, **dadurch gekennzeichnet, dass** der Arm (10) an einem Ende zu einer Hülse (16) gerollt ist.

9. Gehäuse nach einem der vorhergehenden Ansprüche, **dadurch gekennzeichnet, dass** in einem gekrümmten Bereich (11) des Arms eine Sicke (20) geformt ist.

## Claims

1. Housing for a domestic appliance, comprising a body, a door and a hinge which is disposed adjacent to a lateral surface (4) of the body (1) and which connects body (1) and door (2), wherein the door (2) has a first recess (26) facing the body (1), the hinge comprises a bracket (10) fixedly connected to the body (1) and engaging in the recess (26), an axis of the hinge being defined on said bracket, and that on the bracket (10) a recess (27) facing the lateral surface (4) is formed, a sidewall (28) of the first recess (26) engaging in said recess in the open position of the door (2), **characterised in that** the bracket (10) is formed from an edgewise-oriented strip of steel plate and formed around the recess (27), that the door (2) comprises a centre piece (7) and upper and lower end pieces (5, 6) which are injection moulded from plastic and close a cavity (35) of the centre piece (7), and that the recess (26) is formed on at least one of the end pieces (5, 6).

2. Housing according to claim 1, **characterised in that** the recess (26) extends over essentially the entire width of the door (2).

3. Housing according to claim 1, **characterised in that** the door has a second recess (26), and that the two recesses (26) are adjacent to opposite sides of the door (2).

4. Housing according to one of the preceding claims, **characterised in that** the bracket (10) comprises a first end section (12) mounted abutting the front side (9) of the body (1), a centre section (14) projecting from the front side (9) and a second end section (13) extending in front of the front side (9) and the axis being defined thereon.

5. Housing according to claim 4, **characterised in that** the bracket (10) is U-shaped.

6. Housing according to claim 5, **characterised in that** at least one fastener engages in the body (1) through a bore hole (19) in the first end section (12), and that the bore hole (19) is opposite an opening (21, 15) in the second end section (13).

7. Housing according to claim 4, 5 or 6, **characterised in that** the first end section (12) is accommodated in a form-fit manner in a recess (17) of the body (1).

8. Housing according to one of the preceding claims, **characterised in that** the bracket (10) is rolled into a bushing (16) at one end.

9. Housing according to one of the preceding claims, **characterised in that** a reinforcing bead (20) is formed in a curved area (11) of the bracket.

## Revendications

1. Boîtier pour un appareil ménager, comprenant un corps, une porte et une charnière qui est disposée de manière adjacente à une surface latérale (4) du corps (1) et relie le corps (1) et la porte (2), la porte (2) présentant un premier évidement (26) tourné vers le corps (1), la charnière comprenant un bras (10) relié de manière fixe au corps (1) et ayant prise dans l'évidement (26), sur lequel bras est fixé un axe de la charnière, et un évidement (27) tourné vers la surface latérale (4) étant formé sur le bras (10), dans lequel évidement, en position ouverte de la porte (2), une paroi latérale (28) du premier évidement (26) a prise, **caractérisé en ce que** le bras (10) est formé par une bande de tôle orientée debout, formée autour de l'évidement (27), **en ce que** la porte (2) comprend une pièce centrale (7) et des pièces terminales (5, 6) supérieure et inférieure, moulées par injection en matière plastique, lesquelles ferment un espace creux (35) de la pièce centrale (7), et **en ce que** l'évidement (26) est formé sur au moins l'une des pièces terminales (5, 6).

2. Boîtier selon la revendication 1, **caractérisé en ce que** l'évidement (26) s'étend essentiellement sur toute la largeur de la porte (2).

3. Boîtier selon l'une quelconque des revendications 1, **caractérisé en ce que** la porte présente un deuxième évidement (26), et **en ce que** les deux évidements (26) sont adjacents à des flancs latéraux opposés de la porte (2).

4. Boîtier selon l'une quelconque des revendications précédentes, **caractérisé en ce que** le bras (10) comprend une première section terminale (12) fixée de manière adjacente sur le côté avant (9) du corps (1), une section médiane (14) faisant saillie du côté avant (9) et une deuxième section terminale (13) s'étendant devant le côté avant (9), sur laquelle est fixé l'axe.

5. Boîtier selon la revendication 4, **caractérisé en ce que** le bras (10) est en forme de U.

6. Boîtier selon la revendication 5, **caractérisé en ce qu'**au moins un moyen de fixation a prise à travers un alésage (19) de la première section terminale (12) en traversant le corps (1), et **en ce qu'**une ouverture (21, 15) de la deuxième section terminale (13) est située à l'opposé de l'alésage (19).

7. Boîtier selon la revendication 4, 5 ou 6, **caractérisé en ce que** la première section terminale (12) est logée par adhérence de forme dans un évidement (17) du corps (1).

8. Boîtier selon l'une quelconque des revendications précédentes, **caractérisé en ce que** le bras (10) est enroulé en une douille (16) sur une extrémité.

9. Boîtier selon l'une quelconque des revendications précédentes, **caractérisé en ce qu'**une moulure (20) est formée dans une partie courbée (11) du bras.
